# DEMANDE DE BREVET EUROPEEN

(11) **EP 0 757 914 A1**
(43) Date de publication de la demande: **12.02.1997**
(21) Numéro de dépôt: 96401753.7
(22) Date de dépôt: 08.08.1996
(51) Int. Cl.: A63B 63/08

(54) **Structure pour le montage élastique et amorti d'un cercle de basket**

(30) Priorité: 09.08.1995 FR 9509682
(71) Demandeur: ETABLISSEMENTS VILLEROY DAL, 92000 Nanterre (FR)
(72) Inventeur: Lammens, Raymond, 95240 Cormeilles en Parisis (FR)
(74) Mandataire: Jolly, Jean-Pierre

(57) **Abrégé**

L'invention concerne une structure pour le montage élastique et amorti d'un cercle de basket

La structure comprend une platine fixée sur le panneau de basket (12) et sur laquelle fait saillie au moins une tige filetée (22), une ferrure porte-cercle (16) de forme coudée comprenant une paroi verticale (24) percée d'au moins un trou pour laisser passer la tige filetée, et une paroi horizontale (26) sur laquelle est soudé le cercle (34), de premiers moyens élastiques (18) disposés entre la platine et la face arrière de la paroi verticale de la ferrure porte-cercle, de seconds moyens élastiques (48) prenant appui contre la face avant de ladite paroi verticale, un couvercle (52) percé d'un trou pour le passage de ladite tige filetée et au moins un écrou (56) destiné à être vissé sur l'extrémité de la tige filetée faisant saillie à travers le trou du couvercle.

## Description

La présente invention concerne une structure de montage d'un cercle de basket, qui permet au cercle, lorsqu'il est soumis à un choc de direction quelconque, d'être écarté élastiquement de sa position d'équilibre dans la direction du choc et d'y revenir en un mouvement amorti.

Il existe des cercles de basket articulés sur un axe métallique et comprenant des moyens amortisseurs pneumatiques qui autorisent leur pivotement lorqu'ils sont soumis à un choc violent, et qui les maintiennent dans leur position d'équilibre lorsque le choc est de moindre importance. Par le brevet FR 2 996 996 de la même Demanderesse et par le brevet US 4 438 923, on connaît des structures de cercles de basket de ce type.

Toutefois, ces structures de montage ont l'inconvénient de ne permettre qu'un pivotement du cercle vers le bas, et sont rigides vis-à-vis des chocs dirigés dans toutes les autres directions, par exemple vers le haut, vers la droite et vers la gauche.

D'autre part, ces structures comportent des pièces métalliques en frottement. Ces pièces peuvent s'user à la longue et un jeu peut apparaître entre elles, entraînant un déréglage de leurs positions mutuelles.

On connaît également par le brevet US-A 4 348 022 une structure pour le montage élastique d'un cercle de basket selon le préambule de la revendication 1.

Cette structure comporte un bloc de matière élastique qui prend appui sur la face avant de la paroi verticale de la ferrure et un couvercle percé d'un trou pour le passage de la tige filetée, un écrou étant vissé sur l'extrémité de la tige filetée qui fait saillie à travers ledit trou.

Mais cette structure, comme les précedentes, ne permet de dévier le cercle que vers le bas, mais en aucune façon vers le haut, ni latéralement. Cela est dû au fait que lorsque le cercle est au repos, la paroi verticale de la ferrure est en butée contre une plaque rigide qui l'empêche de pivoter vers le haut ou vers les côtés. Cette plaque est d'ailleurs munie d'un bec faisant saillie vers l'avant et empêchant tout mouvement de la ferrure vers l'arrière.

Le brevet US-A-4 846 469 concerne également une structure ayant les mêmes inconvénients que celle du brevet précédent, puisqu'elle ne peut pivoter que vers le bas.

De plus, les structures selon les deux brevets précédents comportent elles aussi des pièces métalliques en frottement.

La présente invention vise à remédier à ces inconvénients en proposant une structure de montage d'un cercle de basket qui ne comporte pas de pièces métalliques en frottement et qui permet au cercle de pivoter dans n'importe quelle direction tout en amortissant son mouvement.

A cet effet, l'invention concerne une structure de montage de cercle de basket selon la partie caractérisante de la revendication 1.

Il résulte de l'enseignement de cette revendication que la structure selon l'invention peut être déviée de sa position normale d'équilibre dans une direction quelconque sous l'action d'un choc. Ceci est rendu possible parce que la paroi verticale de la ferrure n'est plus en contact avec une paroi rigide comme c'était le cas dans les structures de la technique antérieure, mais plutôt contre des moyens élastiques, qui peuvent être déformés dans tous les sens. Le mouvement de la structure est amorti par les moyens élastiques, lequels emmagasinent de l'énergie potentielle lorqu'ils sont comprimés et la restituent dès que la contrainte sur le cercle a disparu.

Un mode de réalisation avantageux est décrit dans la revendication 2. Dans ce mode de réalisation, des moyens élastiques sont disposés à la fois sur la face avant de la paroi verticale de la ferrure et sur la face arrière de ladite paroi verticale. Il va de soi que la structure peut de ce fait être déviée dans toutes les directions de façon encore plus souple que dans le mode de réalisation où il n'est prévu de placer les moyens élastiques que sur la paroi arrière de la paroi verticale.

Les moyens élastiques peuvent être de tout type approprié, par exemple des patins en caoutchouc ou en élastomère ou encore des ressorts hélicoïdaux.

On comprendra mieux l'invention à la lecture de la description de plusieurs modes de réalisation, en regard des dessins annexés dans lesquels :
la figure 1 est une vue en perspective éclatée d'une structure de cercle de basket selon un premier mode de réalisation ;
la figure 2 est une vue en coupe suivant la ligne II-II de la figure 3 ;
la figure 3 est une vue en coupe suivant la ligne III-III de la figure 2 ;
les figures 4 à 6 montrent différents mouvements que le cercle selon l'invention peut effectuer ; et
la figure 7 est une vue analogue à la figure 2 montrant un autre mode de réalisation de la structure de cercle de basket.

Avec référence tout d'abord aux figures 1 à 3, la structure de cercle de basket comprend une platine 10 fixée sur un panneau de basket 12 au moyen de boulons et d'écrous 14, et une ferrure porte-cercle 16 susceptible d'être fixée sur la platine, avec interposition d'un patin 18 en matière élastique, par exemple en caoutchouc. Le patin est en forme de parallélépipède rectangle ou carré plat mais il peut être également en forme de disque circulaire.

Sur la platine 10 est fixé un réceptacle 20 en forme de coupelle de mêmes dimensions que le patin 18, donc rectangulaire dans le cas de l'exemple illustré, mais qui peut être également circulaire. Une tige filetée 22 fait saillie au centre du fond du réceptacle, perpendiculairement à celui-ci.

La ferrure porte-cercle 16 comporte une paroi verticale 24 et une paroi horizontale 26 coudées entre elles à angle droit, l'ensemble étant maintenu indéformable par deux joues latérales 28, 30 et par une bande frontale de renforcement 32 qui relie les joues et l'extrémité de la paroi horizontale. Sur la bande frontale est soudé un cercle de basket 34.

Le patin 18 et la paroi verticale 24 sont percés respectivement en leur centre de trous 38, 40 pour laisser passer la tige filetée 22.

La paroi verticale de la ferrure porte sur sa face arrière un logement arrière 36 de même forme que le patin 18.

Comme le montre la figure 3, le réceptacle 20 et le logement arrière 36 ont une profondeur inférieure à la moitié de l'épaisseur du patin 18, de sorte que lorsqu'on emboîte le patin dans ces derniers, une portion intermédiaire de l'épaisseur du patin n'est pas recouverte.

On notera que le diamètre des trous 38, 40 est surdimensionné par rapport au diamètre de la tige filetée de manière à autoriser des mouvements de pivotement de la ferrure par rapport à la platine.

La paroi verticale de la ferrure présente également sur sa face avant un logement avant 42 défini entre une bride horizontale inférieure 44, une bride horizontale supérieure 46 et les joues 28, 30. Dans ce logement peut être emboîté partiellement un second patin 48 en matière élastique, percé en son centre d'un trou 50. Un couvercle de compression 52 en forme de coupelle rectangulaire vient coiffer une autre partie de l'épaisseur du patin 48. Le couvercle 52 est percé en son centre d'un trou 54.

Le montage de la structure de cercle se fait comme suit : on fixe d'abord la platine 10 et son réceptacle 20 sur le panneau de basket 12, puis on enfile successivement sur la tige filetée 22, le premier patin 18 que l'on emboîte dans le receptacle 20, la ferrure 16 dont on emboîte le logement arrière 36 sur le patin 18, le second patin 48 que l'on encastre dans le logement avant 42 et enfin le couvercle 52 qui vient de coiffer ledit second patin. Sur l'extrémité de la tige filetée qui fait saillie au-delà du couvercle, on visse un écrou 56. En serrant plus ou moins l'écrou, on règle la dureté des patins 18, 48.

Les figures 4 à 6 montrent différentes déformations que peut subir le cercle 34. Dans le cas d'un effort vertical F₁ exercé en un point du cercle opposé à son point de fixation sur la ferrure (figure 4), l'ensemble cercle-ferrure pivote sensiblement autour d'un axe horizontal qui est perpendiculaire à la tige filetée 22 et qui passe par le centre du trou 40. Dans ce mouvement, la paroi verticale 24 de la ferrure écrase d'une part le patin 18 contre la platine 10 et d'autre part le patin 48 contre le couvercle 52, lesquels patins emmagasinent de l'énergie potentielle. Dès que la contrainte est supprimée, les patins restituent l'énergie emmagasinée et ramènent le cercle à sa position d'équilibre.

Si un effort vertical F₂ est appliqué en un point du cercle décalé à 90° par rapport à son point de fixation sur la ferrure (figure 5), l'ensemble cercle-ferrure pivotera autour d'un axe horizontal sensiblement confondu avec l'axe de la tige filetée 22.

Si l'effort F₃ appliqué au cercle est horizontal et parallèle à la platine (figure 6), l'ensemble cercle-ferrure pivotera autour d'un axe vertical contenu dans le plan médian de la paroi verticale 24 de la ferrure.

Si enfin l'effort appliqué a une direction quelconque, différente des trois directions particulières précédentes, l'ensemble cercle-ferrure pivotera autour d'un axe incliné. A chaque fois, les patins 18, 48 amortissent le mouvement du cercle.

On se référera à présent à la figure 7 qui montre une variante de réalisation de la structure de cercle de basket. Cette réalisation ne diffère de la précédente que par le fait que la platine 10 est munie de trois tiges filetées 22₁, 22₂, 22₃ disposés en triangle. Bien entendu, les patins, la ferrure et le couvercle sont chacun percés de trois trous pour le passage des tiges filetées.

Ce mode de réalisation a l'avantage de permettre d'effectuer un réglage fin de l'horizontalité du cercle au moyen des écrous 56₁, 56₂, 56₃.

Il va de soi que plusieurs modifications de détail peuvent être apportées aux modes de réalisation qui viennent d'être décrits sans sortir pour autant du cadre de l'invention.

Par exemple, la platine peut être munie de deux tiges filetées. D'autre part, chaque patin en matière élastique peut être remplacé par un ou plusieurs ressorts hélicoïdaux enfilés autour de la tige 22 ou des tiges 22₁, 22₂, 22₃.

On peut obtenir également une structure pivotante, quoique moins performante que la précédente, en supprimant le patin 48 et le couvercle 52, l'écrou 56 prenant alors directement appui sur la face avant de la paroi verticale 24 de la ferrure.

Les patins, le réceptacle 20 et les logements 36, 42 peuvent avoir toute autre forme que rectangulaire, par exemple carrée ou circulaire.

## Revendications

1. Structure pour le montage élastique et amorti d'un cercle de basket, du type comprenant une platine (10) fixée sur le panneau de basket (12) et sur laquelle fait saillie au moins une tige filetée (22), et une ferrure porte-cercle (16) de forme coudée comprenant une paroi verticale (24) percée d'au moins un trou (40) pour laisser passer la ou les tiges filetées et une paroi horizontale (26) sur laquelle est soudé le cercle (34), caractérisée en ce qu'elle comprend en outre des moyens élastiques (18) disposés au moins sur la face arrière de la paroi verticale (24) de la ferrure, entre cette face et la platine (10) et au moins un écrou (56) vissé sur l'extrémité de la ou des tiges filetées.

2. Structure selon la revendication 1, caractérisée en ce qu'elle comporte en outre de seconds moyens élastiques (48) prenant appui contre la face avant de ladite paroi verticale (24) et un couvercle (52) percé d'au moins un trou (54) pour le passage de ladite ou desdites tiges filetées et qui recouvre lesdits seconds moyens élastiques, le ou les écrous (56) étant vissés sur l'extrémité de la ou des tiges filetées faisant saillie à travers le ou les trous du couvercle.

3. Structure selon l'une des revendications 1 et 2, caractérisée en ce que lesdits premiers et seconds moyens élastiques (18, 48) sont constitués par des patins en matière élastique, par exemple en caoutchouc, et sont percés d'au moins un trou (38, 50) pour pouvoir les enfiler autour de la ou des tiges filetées.

4. Structure selon la revendication 3, caractérisée en ce que les trous (38, 50) percés dans les patins ont un diamètre supérieur à celui de la ou les tiges filetées.

5. Structure selon l'une des revendications précédentes, caractérisée en ce que la platine (10) est munie sur sa face avant d'un réceptacle (20) de mêmes dimensions que le premier patin (18) et dans lequel une partie de l'épaisseur dudit patin peut s'encastrer.

6. Structure selon l'une des revendications précédentes, caractérisée en ce que la paroi verticale (24) de la ferrure est munie sur sa face arrière d'un logement arrière (36) de mêmes dimensions que le premier patin (18) et dans lequel une autre partie dudit patin peut s'encastrer, une partie intermédiaire de l'épaisseur du patin n'étant pas recouverte par les parois du réceptacle (20) et du logement arrière (36).

7. Structure selon l'une des revendications 1 et 2, caractérisée en ce que la paroi verticale (24) de la ferrure est munie sur sa face avant d'un logement avant (42) de mêmes dimensions que le second patin (48) et dans lequel une partie de l'épaisseur dudit patin peut s'encastrer.

8. Structure selon la revendication 2, caractérisée en ce que le couvercle (52) est en forme de coupelle de mêmes dimensions que le second patin (48) et vient coiffer une autre partie de l'épaisseur dudit patin, une partie intermédiaire de l'épaisseur de celui-ci n'étant pas recouverte par les parois du logement avant et du couvercle.

9. Structure selon la revendication 1, caractérisée en ce que les patins (18, 48), les logements (36, 42) et le couvercle (52) sont de forme parallélépipédique.

10. Structure selon l'une des revendications 1 et 2, caractérisée en ce que les patins (18, 48), les logements (36, 42) et le couvercle (52) sont de forme circulaire.

11. Structure selon la revendication 1, caractérisée en ce que la platine (10) est munie d'une seule tige filetée (22) fixée au centre du réceptacle (20) et en ce que les patins (18, 38), la paroi verticale (24) et le couvercle (52) sont percés chacun d'un seul trou.

12. Structure selon la revendication 1, caractérisée en ce que la platine (10) est munie de trois tiges filetées (22₁, 22₂, 22₃) disposées au sommet d'un triangle, et sur lesquelles sont vissés trois écrous (56₁, 56₂, 56₃).

13. Structure selon l'une des revendications 1 et 2, caractérisée en ce que les premiers et seconds moyens élastiques sont constitués par des ressorts hélicoïdaux.
